# EUROPÄISCHE PATENTSCHRIFT

(11) **EP 3 403 298 B1**
(45) Veröffentlichungstag und Bekanntmachung des Hinweises auf die Patenterteilung: **23.09.2020**
(21) Anmeldenummer: 17702516.0
(22) Anmeldetag: 06.01.2017
(51) Int. Cl.: H01R 13/627, H01R 13/639, H01R 24/64

(54) **STECKVERBINDER**
PLUG CONNECTOR
CONNECTEUR ENFICHABLE

(30) Priorität: 12.01.2016 DE 102016100382
(43) Veröffentlichungstag der Anmeldung: 21.11.2018
(73) Patentinhaber: HARTING Electronics GmbH, 32339 Espelkamp (DE)
(72) Erfinder: LINDKAMP, Marc, 32312 Lübbecke (DE)
(86) Internationale Anmeldenummer: PCT/DE2017/100009
(87) Internationale Veröffentlichungsnummer: WO 2017/121426

(56) Entgegenhaltungen:
- DE-T2- 69 027 345
- DE-U1-202006 003 851

## Beschreibung

Die Erfindung geht aus von einem Steckverbinder nach dem Oberbegriff des unabhängigen Anspruchs 1.

Derartige Steckverbinder werden für Verbindungen der Datenübertragung und/oder Telekommunikation und/oder Netzwerktechnologie genutzt.

Die bekannten Steckverbinder weisen eine Verriegelung in Form einer Schnappverriegelung zur Kontaktierung und Dekontaktierung auf. Diese Verriegelung besteht aus einer Lasche, mit der der Steckverbinder beim Kontaktieren mit einem entsprechenden Gegensteckverbinder verriegelt wird. Durch Herunterdrücken der Lasche wird der Steckverbinder wieder dekontaktiert. Durch die Schnappverriegelung ist der Steckverbinder leicht zu verbinden und zu lösen, jedoch besteht kein Schutz gegenüber unerlaubten Kontaktieren und/oder Dekontaktieren.

Die US 7,695,303 B2 zeigt einen Steckverbinder der Telekommunikation und des Datentransfers mit einem Sicherungsmittel. Das Sicherungsmittel dient zum Schutz vor unerlaubten Kontaktieren und Dekontaktieren des Steckverbinders. Das Sicherungsmittel des Steckverbinders ist nur mittels eines speziellen Schlüssels lösbar.

Aus der DE 29 09 616 A1 ist eine elektrische Steckverbinderanordnung mit einer wechselseitigen Rastfeder bekannt. Diese korrespondiert mit einer entsprechenden Ausnehmung in der Gehäusewand der Gegensteckeinrichtung, in welche die Rastfeder eingreifen kann und so die Steckeinrichtung mit der Gegensteckeinrichtung verrastet.

Die Druckschrift DE 690 27 345 T2 offenbart den Oberbegriff von Anspruch 1. Sie zeigt eine Verriegelungseinrichtung für ein Steckverbindersystem, bestehend aus einem ersten und einem zweiten Verbinder. Die Verriegelungseinrichtung umfasst zumindest einen als Einheit mit dem ersten Verbinder geformten verbiegbaren Verriegelungsarm. Weiterhin besitzt die Verriegelungseinrichtung eine mit dem zweiten Verbinder verbundene Arretiereinrichtung für einen Eingriff mit dem Verriegelungsarm und dessen Verbiegen beim Koppeln der Verbinder. Die durch die anfängliche Verbiegung der Verriegelungseinrichtung entwickelte gespeicherte Energie wird von der Verriegelungseinrichtung verwendet, um die Verbinder in ihren vollständig gekoppelten Zustand zu drücken. Weiterhin besitzt die Verriegelungseinrichtung eine mit dem Verriegelungsarm verbundene und ihn verstärkende Federeinrichtung.

Nachteilig ist jedoch bei den bekannten Steckverbindern, dass sie entweder gar keinen Schutz gegenüber unerlaubten Kontaktieren und/oder Dekontaktieren bieten. Oder wenn ein Schutz gegeben ist, wie beispielsweise in der US 7,695,303 B2, wird zum Lösen des Steckverbinders ein spezielles Werkzeug benötigt, welches nur für diesen Steckverbinder nutzbar ist.

### Aufgabenstellung

Die Aufgabe der Erfindung besteht darin, einen Steckverbinder vorzustellen, der eine Sicherung aufweist. Diese Sicherung soll ein unerlaubtes oder versehentliches Dekontaktieren oder Lösen des Steckverbinders verhindern. Ferner soll eine gewollte Dekontaktierung möglich bleiben.

Die Aufgabe wird durch die kennzeichnenden Merkmale des unabhängigen Anspruchs 1 gelöst.

Vorteilhafte Ausgestaltungen der Erfindung sind in den Unteransprüchen angegeben.

Bei der vorliegenden Erfindung handelt es um einen Steckverbinder, der ein Gehäuse aufweist. Das Gehäuse weist wiederum eine Steckseite und eine Kabelanschlussseite auf. Die Steckseite und die Kabelanschlussseite sind einander gegenüberliegend angeordnet. Das bedeutet, die Steckseite ist an einem Ende des Gehäuses und die Kabelanschlussseite an einem, dem Ende der Steckseite gegenüberliegenden Ende des Gehäuses angeordnet.

Die Steckseite weist einen oder mehrere, parallel zueinander angeordnete Kontakte auf. Dieser eine Kontakt oder die mehreren Kontakte dienen zum Herstellen von einer oder mehreren elektrischen Verbindungen. Die Ver-bindung wird durch die Kontaktierung des Steckverbinders auf der Steckseite mit einem Gegensteckverbinder hergestellt.

An die Kabelanschlussseite ist ein elektrisches Kabel anschließbar und in den Steckverbinder einführbar. Elektrische Leiter des Kabels sind im Inneren des Steckverbinders mit den Kontakten auf der Steckseite verbindbar.

An dem Gehäuse des Steckverbinders ist zumindest ein Rastelement angeordnet. Erfindungsgemäß ist das Rastelement seitlich zur Steckseite angeordnet.

Erfindungsgemäß ist das zumindest eine Rastelement zwischen einer ersten, verriegelten Position und einer zweiten, entriegelten Position bewegbar. Die erste, verriegelte Position entspricht einer statischen Position des zumindest einen Rastelementes vor einer Kontaktierung und bei einer bestehenden Kontaktierung mit einem Gegensteckverbinder. Die zweite, entriegelte Position entspricht einer dynamischen Position des zumindest einen Rastelementes während eines Kontaktierungsvorgangs und während eines Dekontaktierungvorgangs, wobei das zumindest eine Rastelement während des Kontaktierungsvorgangs automatisch in die zweite, entriegelte Position bewegbar ist. Kontaktierung bezieht sich sowohl auf die Herstellung einer elektrischen Verbindung als auch auf die mechanische Verrastung zwischen Steckverbinder und Gegensteckverbinder.

Das zumindest eine Rastelement ist zwischen den beiden Positionen bewegbar und federnd am Gehäuse angeordnet. Die federnde Anordnung ist so ausgelegt, dass das zumindest eine Rastelement in die erste, verriegelte Position gezwungen wird.

Erfindungsgemäß ist das zumindest eine Rastelement einteilig an dem Gehäuse angeformt. Durch eine vorteilhafte Federwirkung des Materials ist das zumindest eine Rastelement zwischen der ersten, verriegelten Position und der zweiten entriegelten Position bewegbar.

Erfindungsgemäß ist das zumindest eine Rastelement aus zwei Federarmen gebildet. Je ein Ende des Federarms ist mit dem Gehäuse verbunden. Ein weiteres Ende des Federarms ist als freies, federndes Ende ausgebildet. Die freien Ende des zumindest einen Rastelementes sind in der zweiten, entriegelten Position näher zueinander angeordnet als in der ersten, verriegelten Position.

In einer Ausführungsform weist das zumindest eine Rastelement zwei Einführschrägen auf. Durch diese Einführschrägen ist das zumindest eine Rastelement in die zweite, entriegelte Position bewegbar. Eine Einführschräge ist jeweils an einem freien Ende der Federarme des zumindest einen Rastelementes angeformt. Die Einführschrägen sind so an den Federarmen vorgesehen, dass beim Stecken des Steckverbinders in einen Gegensteckverbinder dieser so auf die Einführschrägen einwirkt, dass die Federarme sich aufeinander zu bewegen.

Erfindungsgemäß weist das zumindest eine Rastelement zwei Öffnungen - eine an jedem Federarm - auf. Die Öffnungen sind bevorzugt im Bereich des am Gehäuse befestigten Ende des Federarmes vorgesehen. Mittels dieser zwei Öffnungen ist das zumindest eine Rastelement manuell zwischen der ersten, verriegelten Position und der zweiten, entriegelten Position bewegbar.

Zur manuellen Betätigung ist vorgesehen das zumindest eine Rastelement mittels eines Werkzeuges zwischen der ersten, verriegelten Position und der zweiten, entriegelten Position zu bewegen. Bei dem Werkzeug handelt es sich vorzugsweise um ein standardisiertes, handelsübliches Werkzeug. Zweckmäßig einsetzbar sind hier Spitzzangen oder andere Werkzeuge mit welchen in die Öffnungen an den zwei Federarmen eingegriffen werden kann. Durch Zusammendrücken der beiden Öffnungen zueinander, werden die Federarme des Rastelements aufeinander zu, in die entriegelte Position bewegt.

In einer bevorzugten Ausführungsform handelt es sich bei dem Steckverbinder um einen RJ45-Steckverbinder.

Die vorliegende Erfindung löst die erfindungsgemäße Aufgabe, indem ein Steckverbinder mit einem Rastelement als Sicherung ausgebildet wird. Das Rastelement bietet Schutz gegen ein unerlaubtes Lösen und Dekontaktieren des Steckverbinders. Ferner ermöglicht der Steckverbinder eine gewollte Dekontaktierung ohne Spezial-Werkzeuge.

### Ausführungsbeispiel

Ein Ausführungsbeispiel der Erfindung ist in den Zeichnungen dargestellt und wird im Folgenden näher erläutert. Es zeigen:
- Fig. 1: eine perspektivische Darstellung eines erfindungsgemäßen Steckverbinders

Die Figuren enthalten teilweise vereinfachte, schematische Darstellungen. Zum Teil werden für gleiche, aber gegebenenfalls nicht identische Elemente identische Bezugszeichen verwendet. Verschiedene Ansichten gleicher Elemente könnten unterschiedlich skaliert sein.

Die Figur 1 zeigt eine perspektivische Ansicht eines erfindungsgemäßen RJ45-Steckverbinders 1. Der Steckverbinder 1 weist einen Grundkörper und ein Gehäuse 2 mit einer Steckseite und einer Kabelanschlussseite auf. Die Steckseite und die Kabelanschlussseite liegen einander gegenüber.

Der Grundkörper ist von der Steckseite aus bereichsweise im Gehäuse 2 aufgenommen. Im Grundkörper sind mehrere, parallel zueinander angeordnete Kontakte 3 aufgenommen.

An der Kabelanschlussseite ist ein elektrisches Kabel 4 angeschlossen und in den Steckverbinder 1 geführt.

An dem Gehäuse 2 des Steckverbinders 1 ist ein Rastelement angeformt. Es ist seitlich zum Grundköper und federnd am Gehäuse 2 angeordnet. Das Rastelement ist zwischen einer ersten, verriegelten Position und einer zweiten, entriegelten Position bewegbar.

In dem dargestellten Ausführungsbeispiel ist das zumindest eine Rastelement aus zwei Federarmen 5 gebildet. Je ein Ende des Federarms 5 ist mit dem Gehäuse 2 verbunden. Ein weiteres Ende des Federarms 5 ist als freies, federndes Ende ausgebildet.

An die freien Enden der Federarme 5 sind jeweils Einführschrägen 7 angeformt. Die Einführschrägen 7 sind so an den Federarmen 5 vorgesehen, dass beim Stecken des Steckverbinders 1 in einen Gegensteckverbinder dieser so auf die Einführschrägen 7 einwirkt, dass die Federarme 5 sich aufeinander zu bewegen.

Weiterhin weisen die festen Enden der Federarme 5 zwei Öffnungen 6, jeweils eine Öffnung 6 pro Federarm 5, auf. Mittels dieser zwei Öffnungen 6 ist das zumindest eine Rastelement manuell zwischen der ersten, verriegelten Position und der zweiten, entriegelten Position bewegbar.

In Figur 1 weisen die freien Enden der Federarme 5 in Richtung des Grundkörpers und befinden sich in der ersten, verriegelten Position. In der zweiten, entriegelten Position sind die freien Enden der Federarme 5 näher zueinander angeordnet.

Damit beschreibt die erste, verriegelte Position den Zustand des zumindest einen Rastelements, wenn der Steckverbinder 1 entweder, wie in Figur 1 gezeigt, noch gar nicht in Verbindung mit einem Gegensteckverbinder gekommen ist oder vollständig mit einem Gegensteckverbinder verrastet ist.

In der zweiten, entriegelten Position befindet sich das zumindest eine Rastelement, während des Kontaktierungs- oder Dekontaktierungsvorgangs mit einem Gegensteckverbinder.

Zur Dekontaktierung wird ein Hilfsmittel verwendet um die freien Enden der Federarme 5 von der ersten, verriegelten Position in die zweite, entriegelte Position zu bewegen. Dieses Hilfsmittel wird in die Öffnungen 6 eingesetzt.

Bei diesem Hilfsmittel handelt es sich beispielsweise um ein Werkzeug, welches beim Zusammendrücken öffnet. Alternativ kann es sich bei dem Hilfsmittel auch um eine Spreizzange oder eine Sicherungsringzange handeln. Dadurch ist ein Dekontaktieren und Lösen des RJ45-Steckverbinders 1 ohne die Verwendung eines speziell angefertigten oder ausgeformten Hilfsmittels möglich.

### Bezugszeichenliste

- 1: Steckverbinder
- 2: Gehäuse
- 3: Kontakt
- 4: Elektrisches Kabel
- 5: Federarm
- 6: Öffnung
- 7: Einführschräge

## Patentansprüche

1. Steckverbinder (1), aufweisend einen Grundkörper und ein Gehäuse (2) mit einer Steckseite und einer Kabelanschlussseite,
wobei die Steckseite und die Kabelanschlussseite einander gegenüberliegend angeordnet sind,
wobei im Grundkörper ein oder mehrere, parallel zueinander angeordnete Kontakte (3), zum Herstellen von einer oder mehreren elektrischen Verbindungen aufgenommen sind,
wobei an der Kabelanschlussseite ein elektrisches Kabel (4) anschließbar ist,
wobei an dem Gehäuse (2) zumindest ein Rastelement angeordnet ist,
wobei das zumindest eine Rastelement seitlich zum Grundkörper angeordnet ist, und
wobei das zumindest eine Rastelement zwischen einer ersten, verriegelten und einer zweiten, entriegelten Position bewegbar ist, wobei das zumindest eine Rastelement einteilig an dem Gehäuse (2) angeformt ist, wobei das zumindest eine Rastelement aus zwei Federarmen (5) gebildet ist, wobei je ein Ende des Federarms (5) mit dem Gehäuse (2) verbunden ist und ein weiteres Ende des Federarms (5) als freies, federndes Ende ausgebildet ist, und
das zumindest eine Rastelement zwei Öffnungen (6), eine an jedem Federarm (5), im Bereich des am Gehäuse (2) befestigten Endes des Federarms (5) aufweist, **dadurch gekennzeichnet, dass** mit einem Werkzeug in die Öffnungen (6) an den beiden Federarmen (5) eingegriffen werden kann und durch Zusammendrücken der beiden Öffnungen (6) zueinander die Federarme (5) des Rastelements aufeinander zu in die entriegelte Position bewegt werden können.

2. Steckverbinder (1) nach Anspruch 1
**dadurch gekennzeichnet, dass**
das zumindest eine Rastelement federnd am Gehäuse (2) angeordnet ist und das zumindest eine Rastelement in die erste, verriegelte Position gezwungen wird.

3. Steckverbinder (1) nach einem der vorstehenden Ansprüche
**dadurch gekennzeichnet, dass**
die freien Enden der Federarme (5) des zumindest einen Rastelementes in der zweiten, entriegelten Position näher zueinander angeordnet sind als in der ersten, verriegelten Position.

4. Steckverbinder (1) nach einem der vorstehenden Ansprüche
**dadurch gekennzeichnet, dass**
das zumindest eine Rastelement zwei Einführschrägen (7) aufweist, mittels welcher das zumindest eine Rastelement in die zweite, entriegelte Position bewegbar ist.

5. Steckverbinder (1) nach Anspruch 4
**dadurch gekennzeichnet, dass**
eine Einführschräge (7) an je einem freien Ende der Federarme angeformt ist.

6. Steckverbinder (1) nach einem der vorstehenden Ansprüche
**dadurch gekennzeichnet, dass**
der Steckverbinder (1) ein RJ45-Steckverbinder ist.

## Claims

1. Plug connector (1) having a main body and a housing (2) with a plug side and a cable connection side, wherein the plug side and the cable connection side are arranged opposite one another, wherein one or more contacts (3), which are arranged parallel in relation to one another, are accommodated in the main body for the purpose of establishing one or more electrical connections, wherein an electrical cable (4) can be connected to the cable connection side, wherein at least one latching element is arranged on the housing (2), wherein the at least one latching element is arranged to the side in relation to the main body, and wherein the at least one latching element can be moved between a first, locked position and a second, unlocked position, wherein the at least one latching element is integrally formed on the housing (2), wherein the at least one latching element is formed from two spring arms (5), wherein a respective end of the spring arm (5) is connected to the housing (2) and a further end of the spring arm (5) is in the form of a free end with a spring action, and the at least one latching element has two openings (6), one on each spring arm (5), in the region of that end of the spring arm (5) which is fastened to the housing (2), **characterized in that** it is possible to reach into the openings (6) on the two spring arms (5) and the spring arms (5) of the latching element can be moved toward one another, into the unlocked position, by pushing together the two openings (6) toward one another.

2. Plug connector (1) according to Claim 1, **characterized in that** the at least one latching element is arranged on the housing (2) with a spring action, and the at least one latching element is forced into the first, locked position.

3. Plug connector (1) according to either of the preceding claims, **characterized in that** the free ends of the spring arms (5) of the at least one latching element are arranged closer to one another in the second, unlocked position than in the first, locked position.

4. Plug connector (1) according to one of the preceding claims, **characterized in that** the at least one latching element has two insertion bevels (7) by means of which the at least one latching element can be moved to the second, unlocked position.

5. Plug connector (1)according to Claim 4, **characterized in that** an insertion bevel (7) is integrally formed at a respective free end of the spring arms in each case.

6. Plug connector (1) according to one of the preceding claims, **characterized in that** the plug connector (1) is an RJ45 plug connector.

## Revendications

1. Connecteur enfichable (1), présentant un corps de base et un boîtier (2) ayant un côté enfichable et un côté de branchement de câble,
dans lequel, le côté enfichable et le côté de branchement de câble sont disposés à l'opposé l'un de l'autre,
dans lequel un ou plusieurs contacts (3) disposés en parallèle les uns par rapport aux autres sont logés dans le corps de base pour établir une ou plusieurs connexions électriques,
dans lequel un câble électrique (4) peut être branché du côté de branchement de câble,
dans lequel au moins un élément d'enclenchement est disposé sur le boîtier (2),
dans lequel ledit au moins un élément d'enclenchement est disposé latéralement par rapport au corps de base, et
dans lequel ledit au moins un élément d'enclenchement est mobile entre une première position verrouillée et une deuxième position déverrouillée, ledit au moins un élément d'enclenchement étant formé d'une seule pièce avec le boîtier (2),
dans lequel ledit au moins un élément d'enclenchement est formé par deux bras de ressort (5), une extrémité du bras de ressort (5) étant reliée au boîtier (2) et une autre extrémité du bras de ressort (5) étant réalisée comme une extrémité élastique libre, et
ledit au moins un élément d'enclenchement présente deux ouvertures (6), une sur chaque bras de ressort (5), au niveau de l'extrémité du bras de ressort (5), fixée au boîtier (2),
**caractérisé en ce qu'**un outil permet de venir en prise dans les ouvertures (6) au niveau dès deux bras de ressort (5), et la compression des deux ouvertures (6) l'une contre l'autre permet de déplacer les bras de ressort (5) de l'élément d'enclenchement l'un vers l'autre vers la position déverrouillée.

2. Connecteur enfichable (1) selon la revendication 1, **caractérisé en ce que** ledit au moins un élément d'enclenchement est disposé de manière élastique sur le boîtier. (2) et ledit au moins un élément d'enclenchement est forcé dans la première position verrouillée.

3. Connecteur enfichable (1) selon l'une quelconque des revendications précédentes, **caractérisé en ce que** les extrémités libres des bras de ressort (5) dudit au moins un élément d'enclenchement sont, disposées plus près les unes des autres dans la deuxième position déverrouillée que dans la première position verrouillée.

4. Connecteur enfichable (1) selon l'une quelconque des revendications précédentes, **caractérisé en ce que** ledit au moins un élément d'enclenchement présente deux chanfreins d'introduction (7) qui permettent de déplacer ledit au moins un élément d'enclenchement vers la deuxième position déverrouillée.

5. Connecteur enfichable (1) selon la revendication 4, **caractérisé en ce qu'**un chanfrein d'introduction (7) est formé à une extrémité libre des bras de ressort respectivement.

6. Connecteur enfichable (1) selon l'une quelconque des revendications précédentes, **caractérisé en ce que** le connecteur enfichable (1) est un connecteur enfichable RJ45.
